# FASCICULE DE BREVET EUROPEEN

(11) **EP 0 035 428 B1**
(45) Date de publication et mention de la délivrance du brevet: **11.05.1983**
(21) Numéro de dépôt: 81400247.3
(22) Date de dépôt: 18.02.1981
(51) Int. Cl.: B65H 3/12, B65H 3/24

(54) **Dispositif d'alimentation en feuilles d'une machine de traitement**
Vorrichtung zum Zuführen von Bogen zu einer Bearbeitungsmaschine
Device for feeding sheets to a processing machine

(30) Priorité: 22.02.1980 FR 8003925
(43) Date de publication de la demande: 09.09.1981
(73) Titulaire: S.A. Martin, F-69600 Villeurbanne (FR)
(72) Inventeur: Capdebosq, Bernard, F-38540 Saint-Just-Chaleyssin (FR); Saunier, Bernard, F-38290 La Verpillere (FR)
(74) Mandataire: Dupuy, Louis

## Description

La présente invention se rapporte à un dispositif"d'alimentation en feuilles d'une machine de traitement, tel qu'un margeur destiné à équiper une machine de façonnage de caisses en carton ondulé.

On connaît des dispositifs de ce genre, tels que par exemple celui décrit dans le brevet français N° 1 568 091, qui ne comportent pas de table de marge. Les feuilles de carton sont alors extraites une par une du magasin par le fond de celui-ci, sur lequel elles reposent à l'aide de deux supports, un avant et un arrière, de faibles dimensions longitudinales. L'extraction de chaque feuille s'effectue à l'aide d'un caisson arrière aspirant ayant un mouvement cyclique dans le plan vertical lui donnant successivement un mouvement ascendant associé à un mouvement de recul puis un mouvement descendant associé à un mouvement d'avancée. Les feuilles ainsi extraites du magasin sont ensuite entraînées vers l'avant à l'aide d'un poussoir. De tels dispositifs sont complexes, de mise en œuvre difficile, peu adaptés aux changements rapides de format, et peu aptes, faute de table de marge, à fonctionner avec de grands formats en raison du fléchissement des plaques. On leur préfère généralement les dispositifs plus simples et plus souples d'utilisation comportant une table de marge constituant le fond du magasin et pourvue de couteaux de marge situés à hauteur du front avant du paquet de feuilles.

On connaît également des margeurs à aspiration, tels que celui décrit dans le brevet des Etats-Unis d'Amérique N° 3226108, dans lesquels la feuille à marger est rendue solidaire d'un caisson sur lequel on applique une dépression de manière cyclique, ledit caisson étant par ailleurs animé d'un mouvement de va-et-vient longitudinal en conjugaison avec un entraînement de la feuille par des rouleaux placés directement en aval de ce caisson. Ces dispositifs permettent un passage des feuilles sous les couteaux de marge situés en aval du margeur sans risque de bourrage. Par contre, il arrive avec de tels dispositifs, en particulier lorsqu'on traite des feuilles minces, donc légères, que celles-ci se mettent en travers, ou « en delta •, les bords latéraux restant en arrière du front amont de la feuille, ce qui procure une mauvaise introduction. Inversement, dans le cas du traitement de feuilles épaisses donc plutôt lourdes, celles-ci ont de la difficulté à être entraînées exactement au registre, ce qui perturbe le fonctionnement de la machine.

On connaît enfin des dispositifs, tels que celui décrit dans le brevet français de la demanderesse publié sous le numéro 2 239 881, dans lesquels la feuille à marger est poussée par une règle à griffes animée d'un mouvement longitudinal de va-et-vient, la feuille étant par ailleurs soumise à une dépression faible qui la plaque et la redresse sur une structure plane appelée table de marge. Ce type de dispositif procure une meilleure poussée de la feuille que les dispositifs mentionnés précédemment, mais le passage de celle-ci sous les couteaux de marge est difficile ce qui entraîne des risques de bourrage et donc de destruction de feuilles.

Le margeur conforme à l'invention permet, tout en ne présentant pas les inconvénients des dispositifs précédents, de disposer de la sécurité de marge sous les couteaux inhérente aux margeurs à aspiration de l'art antérieur tout en ayant une parfaite sécurité au registre, quelle que soit l'épaisseur du carton. Il comporte une table de marge plate et substantiellement horizontale, une butée frontale ou « couteau de marge » permettant de laisser passer une feuille à la fois, un poussoir arrière animé d'un mouvement de va-et-vient longitudinal et constitué par une règle de marge ou un ensemble de griffes alignées, présentant dans tous les cas un usinage avant en forme de talon pour recevoir le bord arrière de la feuille à pousser, une butée arrière destinée à supporter l'arrière du paquet de feuilles et placée au-dessus dudit poussoir, et est caractérisé en ce qu'il comporte en outre un ou plusieurs caissons aspirants situé(s) à l'avant et sous ladite table de marge et animé(s) d'un mouvement de va-et-vient longitudinal par l'intermédiaire d'une transmission liée à celle mouvant ledit poussoir de manière à ce que leurs courses soient substantiellement en concordance pendant au moins une première partie de la course avant dudit poussoir correspondant au minimum à la distance longitudinale de support du paquet par ladite butée arrière, le ou lesdits caissons étant reliés à un dispositif les mettant en dépression pendant ladite concordance de courses avant et relâchant ensuite ladite dépression.

L'invention sera mieux comprise à l'aide de la description suivante d'un exemple de réalisation d'un margeur destiné à équiper une machine de façonnage de caisses en carton ondulé, en référence aux dessins annexés dans lesquels :
la figure 1 est une vue d'ensemble latérale et schématique du margeur de l'invention,
la figure 2 est un graphique représentatif des courses du poussoir et du caisson aspirant.

En se reportant à la figure 1, le margeur de l'invention comporte les éléments classiques suivants des dispositifs connus, tels que par exemple celui décrit dans le brevet français publié sous le numéro 2 239 881 :
- un magasin 1 pour le paquet de feuilles 2 à distribuer,
- une structure 4 plate et substantiellement horizontale appelée « table de marge dont une partie englobant partiellement sa moitié amont est mise en dépression faible par un caisson 5 relié à un ventilateur comme dans le cas du brevet précité.

Dans le cas considéré, le caisson 5 s'étend en largeur sur environ les deux tiers de la table 4 et en longueur sur environ les trois quarts de celle-ci:
- une butée frontale 3, appelée « couteau •, positionnée en hauteur par rapport à la table 4 de manière à ne laisser passer qu'une seule feuille vers les rouleaux entraîneurs 7,
- un poussoir constitué par une règle de marge 8 présentant de manière usuelle un talon avant 9 destiné à recevoir le bord arrière de chaque feuille.

Par ailleurs, le margeur de l'invention comporte en outre :
- une butée arrière fixe 10 destinée au support de la partie arrière du paquet 2, placée immédiatement au-dessus de la règle de la marge 8, et munie d'une avancée 11 de longueur L
- un caisson aspirant mobile 12 semblable à celui décrit dans le brevet U.S. N° 3 226 108, placé sous l'avant de la table de marge 4, et relié à une pompe à vide par l'intermédiaire d'une électrovanne 13 et d'une canalisation 14 ; comme dans le cas du brevet américain précité, le caisson 12 peut être animé d'un mouvement de va-et-vient longitudinal autour de la butée frontale 3, sa position de recul maximal étant celle figurée en traits pleins et sa position d'avancée maximale étant celle figurée en pointillés sur le dessin.

Conformément à l'invention, le caisson 12 et la règle 8 sont liés cinématiquement l'un à l'autre de manière à ce que leurs courses respectives de va-et-vient longitudinal soient conjuguées selon le graphique de la figure 2 où l'angle de course 0 est porté en abscisses, la distance de courses c en ordonnées, la courbe relative au caisson 12 étant tracée en trait fort et celle relative à la règle 8 en trait fin.

Comme on le voit sur le graphique, où le zéro est la position reculée extrême des deux éléments, les courses sont au début substantiellement en concordance sur une longueur C supérieure à la longueur L de l'avancée 11 de la butée 10 ; puis la règle 8 continue sa course alors que le caisson 12 reste sensiblement stationnaire, ce dernier revenant en arrière pendant la dernière phase du retour arrière de la règle 8.

Par ailleurs, toujours conformément à l'invention, on commande l'électrovanne.13, par exemple par une commande classique à cellules pho- toélectriques sensibles à la position longitudinale du caisson 12, de manière à ce que le vide soit appliqué sur le caisson 12, pendant la première partie C de la course correspondant à son avancée, puis soit relâché ensuite.

Comme on le voit sur la figure 1, les cycles respectifs selon le graphique de la figure 2 sont réalisés grâce à des moyens classiques à jeu de bielles et bielle-manivelle de la façon suivante :

Un ensemble (15, 16) à bielle-manivelle lié cinématiquement aux rouleaux entraîneurs 7 communique un mouvement oscillant à un arbre 17 porteur d'un levier 18. Le levier 18 communique son mouvement d'oscillation d'une part au caisson 12 par l'intermédiaire d'un premier jeu de bielles (19, 20), et d'autre part à la règle 8 par l'intermédiaire d'un second jeu de bielles (21, 22), ces jeux de bielles étant agencés, par exemple comme sur la figure, de manière à communiquer au caisson 12 et à la règle 8 des mouvements longitudinaux conjugués conformément au graphique de la figure 2.

Le fonctionnement du dispositif qui vient d'être décrit est le suivant :
La position de départ étant celle représentée sur la figure 1, la règle 8 et le caisson 12 sont en position reculée maximale, la partie arrière des feuilles étant surélevée et supportée par l'avancée 11 de la butée 10, le bord avant du caisson 12 étant sensiblement à la verticale du couteau 3 et le talon 9 de la règle 8 légèrement en arrière de la verticale du bord arrière de la feuille inférieure 23 à introduire.

Le vide étant appliqué sur le caisson 12 par ouverture de l'électrovanne 13, celui-ci entraîne alors en avançant la feuille inférieure 23 du paquet 2. Lorsque la feuille 23 a parcouru sa distance de support par l'avancée 11, au maximum égale à L, elle tombe sur la table 4 en venant se plaquer contre celle-ci grâce à l'aspiration légère due au caisson 5, son bord arrière venant se positionner contre le talon 9 de poussée de là règle 8 qui a entre-temps avancé en concordance avec le caisson 12. Lorsque le caisson 12 et la règle 8 ont parcouru la course de concordance C, le vide sur le caisson 12 est relâché de sorte que son action sur la feuille 23 est stoppée, mais par contre la règle 8 continue son avance en poussant toujours la feuille 23 jusqu'à finalement l'introduire entre les rouleaux 7, qui poursuivent alors son entraînement, et revenir en arrière selon le graphique de la figure 2.

Pour arrêter l'introduction sans stopper l'ensemble de la machine, il suffit, par action sur l'électrovanne 13, de relâcher totalement le vide sur le caisson 12. Celui-ci, malgré son mouvement de va-et-vient ne peut alors plus entraîner la feuille inférieure 23 qui reste en position sur l'avancée 11, la règle 8 n'ayant également aucune action sur celle-ci, puisqu'elle passe alors continuellement au-dessous d'elle.

On remarquera qu'avec le dispositif de l'invention, le talon de poussée 9 peut avoir une hauteur supérieure à l'épaisseur d'une feuille, de sorte qu'il est ainsi possible d'avoir l'efficacité maximale de poussée même avec des feuilles minces, en particulier sans risquer d'en endommager le bord arrière. Par ailleurs, dans le cas d'une feuille inférieure 23 qui serait tuilée ou courbée, ne pouvant donc passer sous le couteau 3 ce qui, avec les dispositifs antérieurs, provoquerait un bourrage de carton, le caisson 12 n'aspirerait alors que de l'air de sorte que l'arrière de la feuille tuilée 23 resterait sur l'avancée 11 et l'introduction serait stoppée sans perte de matériau. Enfin, en cas de défaut de registre, la feuille ayant par exemple patiné sur le caisson 12, le dispositif de l'invention permet de récupérer ce défaut, car la feuille sera recalée au cycle suivant sur le talon de la règle, retrouvant ainsi sa bonne position de marge.

## Revendications

1. Dispositif d'alimentation en feuilles d'une machine de traitement, du type comportant une table de marge (4) plate et substantiellement horizontale, une butée frontale (3) ou « couteau de marge permettant de laisser passer une feuille à la fois, un poussoir (8) arrière animé d'un mouvement de va-et-vient longitudinal et une butée arrière (10) destinée à supporter l'arrière du paquet de feuilles (2) et placée au-dessus dudit poussoir, caractérisé en ce qu'il comporte en outre un ou plusieurs caissons aspirants (12) sltué(s) à t'avant et sous ladite table de marge (4) et animé(s) d'un mouvement de va-et-vient longitudinal par l'intermédiaire d'une transmission (19, 20) liée à celle (21, 22) mouvant ledit poussoir (8) de manière à ce que leurs courses soient substantiellement en concordance pendant au moins une première partie (C) de la course avant dudit poussoir correspondant au minimum à la distance longitudinale (L) de support de paquet (2) par ladite butée arrière (11, 10) le ou lesdits caissons (12) étant reliés à un dispositif (13, 14) les mettant en dépression pendant ladite concordance (C) de courses avant et relâchant ensuite ladite dépression.

2. Dispositif selon la revendication 1, caractérisé en ce que le ou lesdits caissons (12) est/sont lié(s) audit poussoir (8) par une liaison cinématique à levier (18) et un jeu de bielles (20, 19 et 21, 22) ainsi qu'aux rouleaux entraîneurs (7) situés à l'avant dudit dispositif par l'intermédiaire d'une liaison à bielle-manivelle (16, 15).

## Claims

1. Device for feeding a processing machine with sheets, of the type comprising a flat and substantially horizontal feed board (4), a front stop (3), or « feed knife », making it possible to allow one sheet to pass through at a time, a rear push-rod (8) driven with a longitudinal reciprocating motion, and a rear stop (10) intended for supporting the rear of the stack of sheets (2) and placed above the said push-rod, characterised in that It also comprises one or more suction boxes (12) located in front and under the said feed table (4) and driven with a longitudinal reciprocating motion by means of a transmission (19, 20) linked to the transmission (21, 22), which moves the said push-rod (8), so that their strokes substantially match during at least a first part (c) of the forward stroke of the said push-rod, corresponding at least to the longitudinal distance (L) of support of the stack (2) by the said rear stop (11, 10), the said box or boxes (12) being connected to a device (13, 14) creating a partial vacuum therein during the said matching (c) of forward strokes, and then releasing the said partial vacuum.

2. Device according to Claim 1, characterised in that the said box or boxes (12) is/are linked to the said push-rod (8) by a kinematic lever-linkage (18) and a set of connecting rods (20, 19 and 21, 22), and also to the drive rollers (7) located in front of the said device by means of a crank- connecting rod linkage (16, 15).

## Patentansprüche

1. Bogenzuführvorrichtung für eine Verarbeitungsmaschine bestehend aus einem flachen und weitgehend horizontalen Anlegetisch (4), einem Vorderanschlag (3) oder einer « Anlegerklinge », die jeweils nur einen Bogen durchläßt, einem hinteren, in Längsrichtung hin und herbewegbaren Stößel (8) und einem über diesem Stößel angeordneten Hinteranschlag (10) zur Abstützung des hinteren Stapelteiles der Bogen (2), dadurch gekennzeichnet, daß sie ausserdem ein oder mehrere, vorne und unter dem Anlegetisch (4) angeordnete Saugkästen (12) aufweist, die über eine Kraftübertragung (19, 20) in Längsrichtung hin und herbewegbar sind, welche mit der den Stößel (8) antreibende Kraftübertragung (21, 22) derart in Verbindung steht, daß deren Laufwege mindestens über einen ersten Abschnitt (C) des Vorwärtshubes dieses Stößels weitgehend überseinstimmen, der mindestens der axialen Abstützlänge (L) des Stapels (2) durch diesen Hinteranschlag (11, 10) entspricht, wobei dieser bzw diese Kästen mit einer Einrichtung (13, 14) in Verbindung stehen, die während der Vorwärtshub- übereinstimmung (C) darin einen Unterdruck erzeugt und danach diesen Unterdruck wieder aufhebt.

2. Vorrichtung nach Anspruch 1, dadurch gekennzeichnet, daß der oder diese Kästen (12) mit dem Stößel (8) über eine kinematische Hebelverbindung (18) und ein Gestänge (20, 19, und 21, 22) sowie mit den vorne an dieser Vorrichtung angeordneten Mitnehmerrollen (7) über eine Kurbelstangenverbindung (16, 15) verbunden sind.
